# FASCICULE DE BREVET EUROPEEN

(11) **EP 2 685 327 B1**
(45) Date de publication et mention de la délivrance du brevet: **05.09.2018**
(21) Numéro de dépôt: 12175537.5
(22) Date de dépôt: 09.07.2012
(51) Int. Cl.: G04B 37/10, G04B 3/04

(54) **Poussoir pour pièce d'horlogerie incorporant une soupape**
Druckstößel für eine Uhr, das ein Ventil enthält
Push button for timepiece including a valve

(43) Date de publication de la demande: 15.01.2014
(73) Titulaire: Omega SA, 2500 Biel/ Bienne (CH)
(72) Inventeur: Briswalter, Sébastien, 68480 Pfetterhouse (FR); Vuillème, Eric, 2503 Bienne (CH); Kissling, Gregory, 2532 Macolin (CH)
(74) Mandataire: Ravenel, Thierry Gérard Louis

(56) Documents cités:
- CH-A1- 699 558
- JP-U- 49 084 072

## Description

La présente invention est relative à un poussoir pour pièce d'horlogerie comprenant une armature cylindrique à l'intérieur de laquelle est disposé longitudinalement et de manière traversant un poussoir (resp. un correcteur) fait d'une tête présentant une face inférieure venant buter contre un premier épaulement pratiqué dans l'armature quand une pression manuelle est exercée sur la tête et d'une tige terminée à son extrémité par une vis limitant l'ébat axial de cette tige dans l'armature, tige autour de laquelle est enroulé un premier ressort de rappel du poussoir.

Des poussoirs exécutés selon la description ci-dessus sont bien connus de l'état de l'art. Ils équipent par exemple des chronographes ou encore des montres bracelet pour en corriger, par exemple, le quantième. On les appelle poussoirs quand ils dépassent de la carrure et permettent de corriger une fonction quand on les presse avec un doigt. Quand la pression cesse, ils reprennent leur position initiale. On les appelle plutôt correcteurs quand ils sont noyés dans la carrure. En principe à chaque poussoir est liée la correction d'une seule fonction, une pluralité de fonctions à corriger nécessitant alors une pluralité de poussoirs à installer sur la carrure d'une pièce d'horlogerie ce qui fragilise l'étanchéité proprement dite de cette pièce d'horlogerie.

L'idée de la présente invention est de faire jouer à un poussoir classique un rôle supplémentaire, ceci pour éviter un perçage de la carrure, ce rôle supplémentaire consistant en une soupape pour équiper une montre de plongée.

Pour les raisons évoquées ci-dessus, le document CH 699 558 A1 propose déjà une couronne de remontoir à vis associée soit à un poussoir soit à une soupape dans un seul dispositif de commande, une combinaison poussoir-soupape n'étant nullement décrite ni suggérée.

Comme le décrit bien le document cité, les montres de plongée comportent souvent, d'une part une couronne de remontage ainsi que d'autre part une soupape évitant l'explosion de la montre lorsque le plongeur remonte à la surface. En effet, comme cela est expliqué dans ledit document, les plongeurs professionnels descendent à des grandes profondeurs pour effectuer des travaux et sont ensuite remontés à la surface à l'aide d'un caisson pressurisé qui permet de gérer convenablement les phases de décompression nécessaires pour la santé du plongeur. Lors de ces phases de décompression des gaz essentiellement de l'hélium, pénètrent dans le boîtier de la montre de plongée à travers les joints d'étanchéité qui sont essentiellement adaptés à éviter l'entrée de l'eau ou de poussière à l'intérieur de la montre. Lorsque la pression dans le caisson diminue, lors des phases de décompression, une surpression à l'intérieur de la montre peut s'établir par rapport à la pression environnante, si aucun dispositif de rééquilibrage de la pression dans le montre n'est prévue sur celle-ci, ce qui peut conduire à l'explosion de la montre. Dans les montres de plongée une soupape est prévue séparément des autres commandes pour ce rééquilibrage, cette soupape souffrant cependant des mêmes désavantages que ceux affectant poussoirs ou couronnes quant aux problèmes de l'étanchéité.

Le document JP 4908072 décrit un poussoir comportant une tête prolongée par une tige qui coopère avec une armature chassée dans une paroi.

Pour éviter l'inconvénient cité, la présente invention propose un poussoir répondant à la définition donnée par la revendication 1 du brevet.

Les caractéristiques et avantages de la présente invention ressortiront de la description qui va suivre, faite en regard des dessins annexés et donnant, à titre d'exemple explicatif, mais nullement limitatif deux formes avantageuses de réalisation de l'invention, dessins dans lesquels :
- Les figures 1 à 3 sont des représentations en plan et en coupe d'une première forme d'exécution du poussoir-soupape selon la présente invention.
- la figure 4 présente une variante d'exécution du poussoir-soupape montré aux figures 1 à 3, et
- les figures 5 et 6 sont des représentations en plan et en coupe d'une seconde forme d'exécution du poussoir-soupape selon la présente invention.

Dans le premier mode d'exécution présenté aux figures 1 à 3 le poussoir comporte une armature cylindrique 50 à l'intérieur de laquelle est disposé longitudinalement et de manière traversante un poussoir 51 fait d'une tête 9 présentant une face inférieure 11 venant buter contre un premier épaulement 52 pratiqué dans l'armature 50 quand une pression manuelle est exercée sur la tête 9. L'armature cylindrique 50 est en deux parties composées en première partie d'un tube 7 fixé dans la carrure que comporte la pièce d'horlogerie. Ici le tube 7 est vissé dans la carrure par sa partie inférieure 81 et présente, dans sa partie médiane un renflement 82 muni d'une gorge dans laquelle est logé un joint torique 83 assurant son étanchéité au niveau de la boite. Le tube 7 est terminé par une portion supérieure émergeante 56 de la carrure. Cette portion émergeante 56 est munie d'un filetage 6. Une couronne 1 constitue la seconde partie de l'armature 50. Cette couronne 1 est dotée sur sa circonférence intérieure 3 d'une partie taraudée 5 adaptée à être vissée sur le filetage 6 du tube 7.

Faisant suite à sa tête 9, en direction de la carrure, le poussoir 51 comprend une tige 8 dont l'extrémité est terminée par des moyens de retenue limitant l'ébat axial de cette tige dans l'armature 50. Dans l'exemple illustré les moyens de retenue sont formés par une vis 53 vissée dans la face d'extrémité de la tige 8 dans le prolongement axial de la tige de sorte que la tête de la vis 53 vient en butée contre la face d'extrémité du tube 7 disposée coté carrure. La vis permet ainsi le montage du poussoir sur l'armature 50.

Autour de la tige 8 de poussoir est enroulé un premier ressort 10 de rappel du poussoir. Ce ressort 10 est disposé entre la face inférieure 11 de la tête de poussoir 9 et des premiers moyens de retenue 54 issus partiellement de l'armature 50. Dans ce premier mode d'exécution ces premiers moyens de retenue 54 comportent un second épaulement 2 ménagé dans la couronne 1, le second épaulement 2 présentant une face supérieure 57 sur laquelle appuie le premier ressort 10 et une face inférieure 58 sur laquelle appuie la partie supérieure 59 d'une entretoise cylindrique 12 rapportée sur la tige 8. L'entretoise cylindrique 12 présente dans sa partie extrême supérieure une collerette 12a dont la fonction sera décrite ci-après. La tige du poussoir est mobile par rapport à l'entretoise 12.

A la suite dudit premier ressort 10, un second ressort 13 est enroulé autour de la tige 8. Ce second ressort 13 prend appui à l'une de ses extrémités sur lesdits premiers moyens de retenue 54 et à l'autre de ses extrémités sur des seconds moyens de retenue 55 issus partiellement de l'armature 50.

Ce second ressort 13 est arrangé pour fléchir et jouer le rôle de ressort de soupape si la pression régnant à l'intérieur de la pièce d'horlogerie est supérieure à la pression régnant à l'extérieur de ladite pièce. Ici les seconds moyens de retenue 55 comportent un troisième épaulement 18 arrangé à l'extrémité intérieure du tube 7, ce troisième épaulement présentant une face supérieure 60 surmonté d'un premier joint torique 15 suivi d'une rondelle d'appui ou bague 14, le second ressort 13 étant disposé entre ladite bague 14 et le partie inférieure 61 de ladite entretoise 12.

On notera qu'en pratique et de manière non limitative, le premier ressort 10 présente une raideur supérieure à celle du second ressort 13.

Dans ce premier mode d'exécution et selon une première variante préférée, on observe que l'entretoise cylindrique 12 est fait en matériau déformable pour assurer l'étanchéité du poussoir. De préférence, l'entretoise cylindrique 12 est réalisée dans un matériau présentant une dureté shore comprise entre 50 et 100 et de manière encore plus préférée entre 75 et 90. A titre d'exemple non limitatif, cette entretoise pourra être réalisée typiquement en caoutchouc nitrile (nitrile butadiene rubber NBR).

Plus particulièrement la figure 1 présente le poussoir soupape dont la couronne 1 est vissée sur le tube 7, le poussoir 5 étant en position de repos. Dans cette situation la soupape est fermée, le second ressort 13 étant comprimé entre l'entretoise 12 et la bague 14.

La figure 2 illustre la même situation vissée, le poussoir 51 étant activé, la vis 53 de sa tige 8 actionnant un système de correction propre à la pièce d'horlogerie pour, par exemple, corriger la date affichée au cadran.

Les figures 1 et 2 montrent que l'étanchéité du poussoir est assurée, d'une part par l'entretoise déformable 12 dont la collerette 12a est prise en tenaille entre la face inférieure 58 de l'épaulement 2 et l'extrémité de la portion émergeante 56 du tube 7 et d'autre part au niveau de la liaison tube-boite par le joint torique 83.

La figure 3 présente le poussoir-soupape dont la couronne 1 est dévissée du tube 7. Dans cette situation le second ressort 13 est détendu et le joint formé par la collerette 12a de l'entretoise n'est plus actif. Ainsi, le joint 15 est susceptible de se soulever contre la force de rappel du second ressort 13 quand la pression à l'intérieur de la boite de montre est plus élevée que celle régnant à l'extérieur ce qui permet le fonctionnement de la soupape, l'hélium en surpression dans la pièce d'horlogerie pouvant s'échapper à travers l'espace entre l'entretoise cylindrique 12 et la tige du poussoir respectivement la paroi intérieure du tube 7 puis par la partie filetée 5 de la couronne 1.

Comme cela est visible à la figure 3, on notera que l'étanchéité à l'eau est alors entièrement assurée par le joint 15 et que la soupape est donc également prévue pour être dévissée sous l'eau.

Ainsi, lorsque la couronne est vissée sur la partie filetée du tube 7 comme cela est représenté aux figures 1 et 2, la soupape est inopérante et complètement étanche. Quand la pièce d'horlogerie est employée en milieu liquide et à de très grandes profondeurs le plongeur vissera la couronne 1 ce qui rendra le poussoir soupape complètement étanche non seulement par l'effet de l'écrasement de la collerette 12a contre l'extrémité de la portion émergeante 56 du tube 7 mais encore par l'effet supplémentaire du joint 15, le second ressort 13 développant une force additionnelle sur le joint 15 quand la couronne est vissée.

La figure 4 présente une seconde variante du premier mode d'exécution dans laquelle on a adjoint à une entretoise non déformable 12 un second joint torique 16 qu'on a disposé entre la face inférieure 58 du second épaulement 2 et un dégagement 62 pratiqué dans l'entretoise 12. On observe que ce second joint 16 appuie sur l'extrémité 63 du tube 7 quand la couronne est vissée sur le tube. Dans cette variante le joint torique 16 joue le rôle de la collerette 12a illustrée aux figures 1 à 3.

On remarquera dans le second mode d'exécution présenté aux figures 5 et 6 que le poussoir comporte une armature cylindrique 50 à l'intérieur de laquelle est disposé longitudinalement et de manière traversante un poussoir 51 fait d'une tête 9 présentant une face inférieure 11 venant buter contre un premier épaulement 52 pratiquée dans l'armature 50 quand une pression manuelle est exercée sur la tête 9. L'armature 50 comporte dans ce mode d'exécution un seul tube 7 dont une partie inférieure 80 comprend une première portion 90 vissée dans la carrure et une seconde portion médiane 91 munie d'un joint torique 83 assurant son étanchéité par rapport à ladite carrure. Faisant suite à sa tête 9, le poussoir 51 comprend une tige 8 dont l'extrémité est terminée par une vis 53 à tête permettant le montage du poussoir et limitant l'ébat axial de cette tige dans l'armature 50, la tête de la vis 53 venant en butée contre la face d'extrémité du tube 7 disposée coté carrure.

Autour de la tige 8 est enroulé un premier ressort de rappel 10, ce ressort étant disposé entre la face inférieure 11 de la tête 9 et des premiers moyens de retenue 54 issus partiellement de l'armature 50. Ces premiers moyens de retenues comportent un second épaulement 70 ménagé dans la paroi intérieure du tube 7 et sur lequel repose une rondelle 71, la face supérieure 72 de cette rondelle servant d'appui au premier ressort 10.

A la suite dudit premier ressort 10, un second ressort 13 est enroulé autour de la tige 8, ce second ressort 13 prenant appui à l'une de ses extrémité sur lesdits premiers moyens de retenue 54 et à l'autre de ses extrémités sur des seconds moyens de retenue 55 issus partiellement de l'armature 50, ce second ressort étant arrangé pour fléchir et jouer le rôle de soupape si la pression régnant à l'intérieur de la pièce d'horlogerie est supérieure à la pression régnant à l'extérieur de ladite pièce. Ici les seconds moyens de retenue 55 sont les mêmes que ceux cités à propos du premier mode d'exécution, à savoir un troisième épaulement 18 ménagé à l'extrémité intérieure du tube 7, ce troisième épaulement présentant une face supérieure 60 surmontée d'un premier joint torique 15 suivi d'une bague 14, le second ressort 13 étant disposé entre ladite bague 14 et la partie inférieure de ladite rondelle 71.

Plus particulièrement les figures 5 et 6 montrent un poussoir-soupape dont le poussoir est en état de repos en figure 5 et en état activé en figure 6. Dans les deux cas la soupape est potentiellement active quelle que soit la position du poussoir et fonctionne de la même façon que celle décrite en liaison avec la soupape poussoir illustrée aux figures 1 à 4. Ainsi, quand la pression à l'intérieur de la boite de montre est plus élevée que celle régnant à l'extérieur, le joint 15 peut se soulever contre la force de rappel du second ressort 13 ce qui permet à l'air en surpression dans la pièce d'horlogerie de s'échapper à travers l'espace entre la tige du poussoir et la paroi intérieure du tube 7. Les figures 5 et 6 représentent donc une soupape automatique, alors que les figures 1 à 4 représentent une soupape manuelle

## Revendications

1. Poussoir pour pièce d'horlogerie comprenant une armature cylindrique (50) à l'intérieur de laquelle est disposé longitudinalement et de manière traversante un poussoir (51) fait d'une tête (9) présentant une face inférieure (11) venant buter contre un premier épaulement (52) pratiqué dans l'armature (50) quand une pression manuelle est exercée sur la tête (9) et d'une tige (8) terminée à son extrémité par des moyens de retenue (53) limitant l'ébat axial de cette tige (8) dans l'armature (50), tige autour de laquelle est enroulé un premier ressort (10) de rappel du poussoir, ce ressort étant disposé entre la face inférieure (11) de la tête (9) et des premiers moyens de retenue (54) issus partiellement de ladite armature (50), ledit poussoir étant **caractérisé en ce qu'**il comprend un second ressort (13) enroulé autour de la tige (8), ce second ressort (13) prenant appui à l'une de ses extrémités sur lesdits premiers moyens de retenue (54) et à l'autre de ses extrémités sur des seconds moyens de retenue (55) issus partiellement de ladite armature (50) et comportant un joint (15) le second ressort (13) étant arrangé pour fléchir et jouer le rôle de ressort de soupape en permettant au joint (15) de se soulever contre la force de rappel du second ressort, ce qui permet à l'air en surpression dans la pièce d'horlogerie de s'échapper à travers l'espace entre la tige du poussoir et l'armature si la pression régnant à l'intérieur de la pièce d'horlogerie est supérieure à la pression régnant à l'extérieur de ladite pièce.

2. Poussoir selon la revendication 1, **caractérisé en ce que** ledit second ressort (13) est placé à la suite dudit premier ressort (10) en direction de l'extrémité de la tige (8).

3. Poussoir selon la revendication 1, **caractérisé en ce que** lesdits moyens de retenue comprennent une vis vissée dans le prolongement axial de la tige (8).

4. Poussoir selon l'une des revendications 1 à 3, **caractérisé en ce que** l'armature cylindrique (50) comporte un tube (7) agencé pour être fixé dans la carrure que présente la pièce d'horlogerie, ce tube présentant une portion émergeante (56) munie d'un filetage (6), et une couronne (1) dotée sur sa circonférence intérieure (3) d'une partie filetée (5) adaptée à être vissée sur le filetage (6) du tube (7), que les premiers moyens de retenue (54) comportent un second épaulement (2) issu de la couronne (1), ce second épaulement (2) présentant une face supérieure (57) sur laquelle appuie le premier ressort (10) et une face inférieure sur laquelle (58) appuie la partie supérieure (59) d'une entretoise cylindrique (12) rapportée sur la tige (8) et que les seconds moyens de retenue (55) comportent un troisième épaulement (18) issu du tube (7), ce troisième épaulement présentant une face supérieure (60) surmontée d'un premier joint torique (15) suivi d'une bague (14), le second ressort (13) étant disposé entre ladite bague et la partie inférieure (61) et ladite entretoise (12).

5. Poussoir selon la revendication 4, **caractérisé en ce que** ladite entretoise cylindrique (12) est faite en matériau déformable.

6. Poussoir selon la revendication 5, **caractérisé en ce que** le matériau déformable de ladite entretoise cylindrique (12) présente une dureté shore comprise entre 50 et 100 et de préférence entre 75 et 90.

7. Poussoir selon la revendication 4, **caractérisé en ce qu'**un second joint torique (16) est disposé entre la face inférieure (58) du second épaulement (2) et un dégagement (62) pratiqué dans l'entretoise (12), ledit second joint (16) appuyant sur l'extrémité supérieure (63) du tube (7) quand la couronne (1) est vissée sur ledit tube.

8. Poussoir selon la revendication 1 à 3, **caractérisé en ce que** l'armature cylindrique (50) comporte un seul tube (7) dont une partie inférieure (80) est fixée dans la carrure que comporte la pièce d'horlogerie, **en ce que** les premiers moyens de retenue (54) comportent un second épaulement (70) issu du tube (7) et sur lequel repose une rondelle (71), la face supérieure (72) de cette rondelle servant d'appui au premier ressort (10) et **en ce que** les seconds moyens de retenue (55) comportent un troisième épaulement (18) issu du tube (7), ce troisième épaulement présentant une face supérieure (60) surmontée d'un premier joint torique (15) suivi d'une bague (14), le second ressort (13) étant disposé entre ladite bague (14) et la partie inférieure (70) de ladite rondelle (71).

9. Poussoir selon l'une quelconque des revendications précédentes, **caractérisé en ce que** le premier ressort (10) présente une raideur supérieure à celle du second ressort (13).

## Patentansprüche

1. Drücker für ein Zeitmessgerät, umfassend einen zylindrischen Mantel (50), in dem in Längsrichtung und durchgängig ein Drücker (51) angeordnet ist, der aus einem Kopf (9), der eine innere Oberfläche (11) aufweist, die an einer in dem Mantel (50) ausgebildeten ersten Schulter (52) anliegt, wenn auf den Kopf (9) ein manueller Druck ausgeübt wird, und aus einem Stift (8) hergestellt ist, der an seinem Ende in Haltemitteln (53) endet, die den axialen Ausschlag dieses Stifts (8) in dem Mantel (50) begrenzen, wobei um den Stift eine erste Rückstellfeder (10) des Drückers gewickelt ist, wobei diese Feder zwischen der inneren Fläche (11) des Kopfes (9) und ersten Haltemitteln (54) angeordnet ist, die teilweise von dem Mantel (50) vorstehen, wobei der Drücker **dadurch gekennzeichnet ist, dass** er eine zweite Feder (13) umfasst, die um den Stift (8) gewickelt ist, wobei diese zweite Feder (13) sich mit einem ihrer Enden an den ersten Haltemitteln (54) und mit dem anderen ihrer Enden an den zweiten Haltemitteln (55), die teilweise von dem Mantel (50) vorstehen, abstützt und eine Dichtung (15) aufweist, wobei die zweite Feder (13) so beschaffen ist, dass sie sich biegt und als Ventilfeder dient, indem sie der Dichtung (15) ermöglicht, entgegen der Rückstellkraft der zweiten Feder angehoben zu werden, was ermöglicht, dass der Luftüberdruck in dem Zeitmessgerät durch den Zwischenraum zwischen dem Drückerstift und dem Mantel entweichen kann, falls der in dem Zeitmessgerät herrschende Druck höher als der außerhalb des Geräts herrschende Druck ist.

2. Drücker nach Anspruch 1, **dadurch gekennzeichnet, dass** die zweite Feder (13) in Richtung zu dem Ende des Stifts (8) hinter der ersten Feder (10) angeordnet ist.

3. Drücker nach Anspruch 1, **dadurch gekennzeichnet, dass** die Haltemittel eine Schraube aufweisen, die in der axialen Verlängerung des Stifts (8) verschraubt ist.

4. Drücker nach einem der Ansprüche 1 bis 3, **dadurch gekennzeichnet, dass** der zylindrische Mantel (50) ein Rohr (7), das dafür ausgelegt ist, am Gehäusemittelteil, den das Zeitmessgerät aufweist, befestigt zu werden, wobei dieses Rohr einen mit einem Gewinde (6) versehenen vorstehenden Abschnitt (56) umfasst, und eine Krone (1) aufweist, die an ihrem inneren Umfang (3) mit einem Gewindeabschnitt (5) versehen ist, der dafür ausgelegt ist, auf das Gewinde (6) des Rohrs (7) geschraubt zu werden, dass die ersten Haltemittel (54) eine zweite Schulter (2) aufweisen, die von der Krone (1) ausgeht, wobei diese zweite Schulter (2) eine obere Fläche (57), auf der sich die erste Feder (10) abstützt, und eine untere Fläche (58) aufweist, auf der sich der obere Teil (59) eines zylindrischen Abstandshalters (12) abstützt, der mit dem Stift (8) verbunden ist, und dass die zweiten Haltemittel (55) eine dritte Schulter (18) aufweisen, die von dem Rohr (7) ausgeht, wobei diese dritte Schulter eine obere Fläche (60) aufweist, über der eine erste O-Ring-Dichtung (15), gefolgt von einem Ring (14), montiert ist, wobei die zweite Feder (13) zwischen dem Ring und dem unteren Teil (61) und dem Abstandshalter (12) angeordnet ist.

5. Drücker nach Anspruch 4, **dadurch gekennzeichnet, dass** der zylindrische Abstandshalter (12) aus einem verformbaren Material hergestellt ist.

6. Drücker nach Anspruch 5, **dadurch gekennzeichnet, dass** das verformbare Material des zylindrischen Abstandshalters (12) eine Shore-Härte im Bereich von 50 bis 100 und vorzugsweise von 75 bis 90 aufweist.

7. Drücker nach Anspruch 4, **dadurch gekennzeichnet, dass** zwischen der unteren Fläche (58) der zweiten Schulter (2) und einer in dem Abstandshalter (12) ausgebildeten Aussparung (62) eine zweite O-Ring-Dichtung (16) angeordnet ist, wobei sich die zweite Dichtung (16) am oberen Ende (63) des Rohrs (7) abstützt, wenn die Krone (1) auf das Rohr geschraubt ist.

8. Drücker nach Anspruch 1 bis 3, **dadurch gekennzeichnet, dass** der zylindrische Mantel (50) ein einziges Rohr (7) umfasst, wovon ein unterer Teil (80) in dem Gehäusemittelteil, das das Zeitmessgerät aufweist, befestigt ist, dass die ersten Haltemittel (54) eine zweite Schulter (70) aufweisen, die von dem Rohr (7) ausgeht und auf der eine Scheibe (71) liegt, wobei die obere Fläche (72) dieser Scheibe als Abstützung für die erste Feder (10) dient, und dass die zweiten Haltemittel (55) eine dritte Schulter (18) aufweisen, die von dem Rohr (7) ausgeht, wobei diese dritte Schulter eine obere Fläche (60) aufweist, über der eine erste O-Ring-Dichtung (15), gefolgt von einem Ring (14), montiert ist, wobei die zweite Feder (13) zwischen dem Ring (14) und dem unteren Teil (70) der Scheibe (71) angeordnet ist.

9. Drücker nach einem der vorhergehenden Ansprüche, **dadurch gekennzeichnet, dass** die erste Feder (10) einen Radius aufweist, der größer als jener der zweiten Feder (13) ist.

## Claims

1. Push button for a timepiece comprising a cylindrical armature (50) inside which there is a longitudinally-arranged, through push button (51) formed of a head (9), having a bottom face (11) abutting against a first shoulder (52) made in the armature (50) when manual pressure is exerted on the head (9), and of a stem (8) which ends in a retaining means (53) limiting the axial travel of said stem (8) in the armature (50), a first push button return spring (10) is wound around the stem, said spring being arranged between the bottom face (11) of the head (9) and a first retaining means (54) partially derived from said armature (50), said push button being **characterized in that** it includes a second spring (13) wound around the stem (8), one of the ends of said second spring (13) resting on said first retaining means (54) and the other end thereof resting on a second retaining means (55) partially derived from said armature (50) and including a gasket (15), the second spring (13) being arranged to bend and act as a valve spring allowing the gasket (15) to rise up against the return force of the second spring, which allows any overpressure air inside the timepiece to escape through the space between the push button stem and the armature if the pressure inside the timepiece is higher than the pressure outside said timepiece.

2. Push button according to claim 1, **characterized in that** said second spring (13) is placed after said first spring (10) towards the end of the stem (8).

3. Push button according to claim 1, **characterized in that** said retaining means includes a screw screwed into the axial extension of the stem (8).

4. Push button according to any of claims 1 to 3, **characterized in that** the cylindrical armature (50) includes a tube (7) arranged to be fixed in the middle part of the timepiece, said tube having a protruding portion (56) provided with an external thread (6), and a crown (1) provided on its inner circumference (3) with an internal threaded portion (5) adapted to be screwed onto the external thread (6) of the tube (7), **in that** the first retaining means (54) includes a second shoulder (2) derived from the crown (1), said second shoulder (2) having a top face (57) on which rests the first spring (10) and a bottom face (58) on which rests the top portion (59) of a cylindrical spacer (12) mounted on the stem (8) and **in that** the second retaining means (55) includes a third shoulder (18) derived from the tube (7), said third shoulder having a top face (60) on which a first O-ring joint (15) is mounted, followed by a ring (14), the second spring (13) being disposed between said ring and the bottom portion (61) and said spacer (12).

5. Push button according to claim 4, **characterized in that** said cylindrical spacer (12) is made of deformable material.

6. Push button according to claim 5, **characterized in that** the deformable material of said cylindrical spacer (12) has a shore hardness of between 50 and 100 and preferably between 75 and 90.

7. Push button according to claim 4, **characterized in that** a second O-ring joint (16) is disposed between the bottom face (58) of the second shoulder (2) and a recess (62) made in the spacer (12), said second joint (16) resting on the top end (63) of the tube (7) when the crown (1) is screwed onto said tube.

8. Push button according to claims 1 to 3, **characterized in that** the cylindrical armature (50) includes a single tube (7), a bottom portion (80) of which is fixed in the middle part of the timepiece, **in that** the first retaining means (54) includes a second shoulder (70) derived from the tube (7) and on which a washer (71) rests, the top face (72) of said washer acting as a support for the first spring (10) and **in that** the second retaining means (55) includes a third shoulder (18) derived from the tube (7), said third shoulder having a top face (60) on which a first O-ring joint (15) is mounted, followed by a ring (14), the second spring (13) being disposed between said ring (14) and the bottom portion (70) of said washer (71).

9. Push button according to any of the preceding claims, **characterized in that** the stiffness of the first spring (10) is greater than that of the second spring (13).
